# EUROPÄISCHE PATENTSCHRIFT

(11) **EP 1 294 452 B1**
(45) Veröffentlichungstag und Bekanntmachung des Hinweises auf die Patenterteilung: **06.05.2004**
(21) Anmeldenummer: 01942864.8
(22) Anmeldetag: 21.06.2001
(51) Int. Cl.: A63B 22/08

(54) **ERGOMETER**
ERGOMETER
ERGOMETRE

(30) Priorität: 27.06.2000 AT 4622000
(43) Veröffentlichungstag der Anmeldung: 26.03.2003
(73) Patentinhaber: Vohryzka, Peter, A-3100 St. Pölten (AT)
(72) Erfinder: Vohryzka, Peter, A-3100 St. Pölten (AT)
(74) Vertreter: Babeluk, Michael, Dipl.-Ing. Mag.
(86) Internationale Anmeldenummer: PCT/AT2001/000198
(87) Internationale Veröffentlichungsnummer: WO 2002/000305

(56) Entgegenhaltungen:
- WO-A-97/26948
- WO-A-99/62600
- DE-A- 19 819 957
- US-A- 4 550 906
- US-A- 5 868 649

## Beschreibung

Die Erfindung betrifft ein Ergometer, vorzugsweise Fahrrad-Ergometer, mit einer in einem Rahmen gelagerten Pedalanordnung und einer einstellbaren Bremseinrichtung, wobei die beiden Pedale der Pedalanordnung unabhängig voneinander, unter Ausschluss einer Kraftübertragung von einem Pedal zum anderen, gelagert sind.

Fahrrad-Ergometer haben in letzter Zeit ein weites Anwendungsfeld gefunden. So werden diese neben der privaten Anwendung sowohl in der Medizin, insbesondere in der Sportmedizin zur Leistungsdiagnostik, als auch zur Überprüfung des Trainingsfortschrittes im Hochleistungssport verwendet. Eine weitere Einsatzmöglichkeit ergibt sich in der Rehabilitation, beispielsweise bei Unfall- oder Schlaganfallpatienten.

So ist beispielsweise aus der DE 36 03 853 A1 ein Fahrrad-Ergometer mit einer Pedalanordnung bekannt geworden, welches eine einstellbare Bremseinrichtung und ein Anzeigeinstrument für das Bremsmoment aufweist. Im Bereich der lenkstangenartigen Haltegriffe ist ein Paneel angeordnet, welches ein Zeigerinstrument für das Drehmoment und die Drehzahl aufweist. Der Benutzer des Ergometers erhält somit einerseits Auskunft über das für die Überwindung der eingestellten Bremskraft notwendige Drehmoment sowie über die jeweils erreichte Drehzahl.

Weiters ist aus der DE 42 27 586 A1 ein Ergometer bekannt, welches dem Auffinden und Trainieren des optimalen Bewegungsablaufs dient. Mit dem Gerät können konstruktive und destruktive Kraftanteile, die ein Radfahrer auf die Pedale freisetzt, in Echtzeit und unter realen Trainingsbedingungen erfasst werden. Dazu werden die am Pedalhebel relevanten elastischen Verformungen sowie Verformungen von Lenk- und Sattelstange durch geeignetes Anordnen von Dehnungsmessstreifen selektiv und unabhängig voneinander erfasst. Aus den gewonnen Daten kann der vollständige Bewegungsablauf des Radfahrers ermittelt und optimiert werden, was bedeutet, dass Kraftkomponenten, die in Vorwärtsbewegung umgesetzt werden, maximiert und Kraftkomponenten, die nicht in Vorwärtsbewegung umgesetzt werden können, weil sie beispielsweise eine statische Gegenkraft erzeugen, minimiert werden. Nachteiligerweise ist die Vorrichtung relativ aufwendig, da pro Pedalhebel bis zu vier mögliche elastische Verformungen (Biegung in Drehrichtung, Biegung senkrecht dazu, Dehnung in Längsrichtung des Pedalhebels, Torsion um die Längsachse des Pedalhebels) getrennt und unabhängig voneinander erfasst und ausgewertet werden müssen.

Eine weitere Klasse von Fahrrad-Ergometern dient in der medizinischen Diagnostik dazu, die aerob/anaerobe Schwelle eines Patienten zu bestimmen, wobei die Leistung meist stufenweise erhöht und unterschiedliche Patientendaten, wie Herzfrequenz, O₂ und CO₂-Gehalt der Atemluft etc. bestimmt werden. Derartige Ergometer sind beispielsweise aus der US 4,463,764 A und der US 5,782,772 A bekannt geworden.

Nachteiligerweise sind die oben angeführten Vorrichtungen nicht geeignet Unterschiede im Tretverhalten des linken und rechten Beines eines Probanden möglichst unbeeinflusst von Störgrößen und mit hoher Auflösung innerhalb einer Kurbelumdrehung festzuhalten.

Aus der WO 97/26948 A1 ist ein Trainingsgerät bekannt, welches mit einer in einem Rahmen gelagerten Pedalanordnung und einer einstellbaren Bremseinrichtung ausgestattet ist, wobei beide Pedale der Pedalanordnung unabhängig voneinander, unter Ausschluss einer Kraftübertragung von einem Pedal zum anderen gelagert sind. Die bekannte Vorrichtung weist weiters eine Koppeleinrichtung für die beiden unabhängig voneinander bewegbaren Pedale auf, mit welcher die Trainingseinrichtung als herkömmliches Fahrradergometer mit einer 180°-Geometrie für die beiden Pedalanordnungen betrieben werden kann. Das Trainingsgerät weist zwei Getriebemotoren auf, die zur Verstellung der Bremskraft dienen, wobei die Spannung je eines Bremsbandes verändert wird, welches als Bandbremsen auf die Bremsscheibe der linken bzw. der rechten Pedalanordnung einwirkt.

Aus der DE 198 19 957 ist ein Radsportgerät für Einbeintraining bekannt, dessen beide Antriebe frei voneinander zu bewegen sind. Weiters zeigt die WO 99/62600 A1 eine Pedalanordnung, deren Pedale keine gemeinsame Achse aufweisen.

Aufgabe der Erfindung ist es, ausgehend von einem Ergometer der eingangs erwähnten Art Verbesserungen aufzuzeigen, die es gestatten, den Drehmomentverlauf jeder Kurbel bzw. jedes Beines separat mit hoher Auflösung innerhalb einer Kurbelumdrehung zu erfassen und den Einsatz des Ergometers im Bereich der Rehabilitation zu verbessern.

Diese Aufgabe wird dadurch gelöst, dass jedem der beiden Pedale ein in seiner Leistung regelbarer Hilfsmotor zuschaltbar ist. Weiters ist für jedes Pedal eine separate Bremseinrichtung vorgesehen, deren Bremskraft unabhängig voneinander regelbar ist und bevorzugt an den Schwungscheiben des Ergometers angreift Durch die vollständige mechanische Trennung des Kraftflusses beider Pedale kann deren Drehmomentverlauf in Abhängigkeit vom Kurbelwinkel unabhängig voneinander erfasst und nach Aufbereitung in einer Rechnereinheit auf eine Anzeigeeinrichtung im Sichtfeld der trainierenden Person oder eines Patienten in der Rehabilitation übertragen werden.

Zu diesem Zweck ist erfindungsgemäß vorgesehen, dass sich an der Kurbelachse jedes Pedals ein Drehmomentsensor und/oder ein Drehzahlgeber befindet, welcher mit einer Rechnereinheit samt Anzeigeeinrichtung, vorzugsweise einem Monitor, in Verbindung steht. Mit den Daten der Sensoren an den Kurbelachsen lässt sich auf dem Monitor eine Drehmoment bzw. Kraft-/Winkelkurve des jeweiligen Beines darstellen. Über dieses Feedback-System kann der Fahrer direkt und willkürlich sein Drehverhalten beeinflussen, um Seitendifferenzen zu vermindern und bewusst an seiner "Beidseitigkeit" zu arbeiten.

Die Einsatzgebiete des erfindungsgemäßen Ergometers liegen hauptsächlich in zwei Bereichen:
- Sportmedizin/Leistungsdiagnose
   Durch die erfindungsgemäße Vorrichtung kann hier innerhalb kurzer Zeit eine Verbesserung des biomechanischen Wirkungsgrades um ca. 25% erreicht werden. Einseitige Belastungen, die Abnützungserscheinungen zur Folge haben, können frühzeitig diagnostiziert und therapiert werden.
- Rehabilitation
   Eine erfolgreiche Anwendung des erfindungsgemäßen Ergometers ist bei allen Krankheitsbildern gegeben, die eine Kraft-/Koordinationsdifferenz zweier Extremitäten zur Folge haben, z.B. Schlaganfall, Atrophien verschiedener Genese, Myopathien und vieles mehr, wobei jedem der beiden Pedale ein in seiner Leistung regelbarer Hilfsmotor zuschaltbar ist. In diesem Zusammenhang ist es auch möglich, die beiden Pedale als Handkurbeln auszubilden, um beispielsweise nach einem Schlaganfall das Zusammenspiel der Muskel des betroffenen Armes wieder herzustellen.

Erfindungsgemäß kann jeder der beiden Hilfsmotoren eine Anti-Spasmus-Steuerung aufweisen, welche beim Auftreten einer plötzlichen Widerstandsänderung selbsttätig aktivierbar ist. Wenn ein Patient ein Ergometer benutzt, bei welchem durch einen Hilfsmotor das Pedalieren unterstützt wird, ist es von Vorteil, wenn der Motor beim Auftreten von Spasmen (plötzlich auftretender, stark überhöhter Muskeltonus) abschaltet bzw. die Drehrichtung ändert. Damit kann verhindert werden, dass die spastische Extremität durch den Hilfsmotor gewaltsam bewegt wird.

Die kraftmäßige Trennung im Kurbeltrieb des Ergometers kann gemäß einer Ausführungsvariante der Erfindung dadurch hergestellt werden, dass eines der Pedale eine Kurbelachse mit einem rohrförmigen Fortsatz und das andere Pedal eine Kurbelachse mit einem zylindrischen Fortsatz aufweist, wobei der zylindrische Fortsatz im rohrförmigen Fortsatz drehbar gelagert ist. Für Anwendungen als herkömmliches Fahrrad-Ergometer können die beiden Fortsätze zueinander fluchtende Radialbohrungen aufweisen, wobei durch Einsetzen einer Fixierschraube in die Radialbohrungen die Pedalanordnung in einer 180° Geometrie fixierbar ist.

Die Erfindung wird im Folgenden anhand von Figuren näher erläutert. Es zeigen
- Fig. 1: eine schematische Darstellung des erfindungsgemäßen Ergometers,
- Fig. 2: die Tretlagereinheit des Ergometers nach Fig. 1 in einem Axialschnitt, sowie
- Fig. 3: ein Diagramm des Drehmomentsverlaufs in Abhängigkeit des Kurbelwinkels.

Das in Fig. 1 schematisch dargestellte Ergometer weist eine in einem Rahmen 1 gelagerte Pedalanordnung 2 auf, welche über einen Kettentrieb 3 auf zwei separat gelagerte Schwungscheiben 4 mit einer Bremseinrichtung 5 wirkt, deren Bremskraft unabhängig voneinander regelbar ist. Die Regelung der Bremskraft kann auf nicht weiter dargestellte Weise mechanisch oder gesteuert durch die Rechnereinheit 6 elektromechanisch, beispielsweise nach dem Prinzip einer Wirbelstrombremse erfolgen. Die beiden Pedale 7 und 8 der Pedalanordnung 2 sind unabhängig voneinander - unter Ausschluss einer Kraftübertragung vom Pedal 7 zum Pedal 8 - im Rahmen 1 gelagert. An den Kurbelachsen 7', 8' jedes Pedals 7, 8 befindet sich ein Drehmomentsensor 9, welcher mit der Rechnereinheit 6 in Verbindung steht. Die Rechnereinheit 6 steht mit einer Anzeigeeinrichtung 10, vorzugsweise einem Monitor, in Verbindung, welcher im Gesichtsfeld des Benutzers angeordnet ist. Die Rechnereinheit und der Monitor können auch zu einer Einheit zusammengefasst und im Bereich der lenkstangenartigen Haltegriffe des Ergometers angeordnet sein. Weiters kann an jeder Kurbelachse 7', 8' ein Drehzahlgeber 11 angeordnet sein. Für bestimmte Anwendungsgebiete in der Rehabilitation, beispielsweise nach Schlaganfällen, ist jedem der beiden Pedale 7 und 8 des Ergometers ein in seiner Leistung regelbarer Hilfsmotor 12 zugeschaltet sein, wobei die Bewegung der jeweils vom Schlaganfall betroffenen Extremität durch den Hilfsmotor 12 unterstützt wird.

Fig. 2 zeigt eine mögliche Ausführungsvariante einer Tretlagereinheit des Ergometers, bei welcher eines der Pedale eine Kurbelachse 7' mit einem rohrförmigen Fortsatz 13 und das andere Pedal eine Kurbelachse 8' mit einem zylindrischen Fortsatz 14 aufweist, wobei der zylindrische Fortsatz 14 im rohrförmigen Fortsatz 13 drehbar gelagert ist. Die Kurbelachse 7' ist im Lagergehäuse 15 zweifach gelagert (siehe Lager 16, 17), die Kurbelachse 8' ist durch das Lager 18 sowie durch das nur strichliert angedeutete Lager 18' ebenfalls zweifach gelagert, wodurch eine kompakte Bauweise realisiert wird. Zwischen den beiden Lagern 16 und 17 ist eine Distanzhülse 26 angeordnet. Die beiden Fortsätze 13, 14 weisen zueinander fluchtende Radialbohrungen 13', 14' auf, wobei durch Einsetzen einer (nicht dargestellten) Fixierschraube in die Radialbohrungen die Pedalanordnung 2 in einer 180° Geometrie fixierbar ist.

Das Kettenblatt 19 wird auf beiden Seiten mit Hilfe einer Adapterscheibe 20 an einem Flansch 21 der Kurbelachse 7' bzw. 8' befestigt. Das Kettenschutzblech auf beiden Seiten ist mit 22 bezeichnet. Der Drehmomentsensor 9 besteht beispielsweise aus einem an den Kurbelachsen 7' bzw. 8' befestigten Torsionsring 23, welcher mit einem vorzugsweise am Kettenschutzblech 22 fixierten Datenabnehmer 24 zusammenwirkt. Die vom Datenabnehmer 24 ausgehende zur Rechnereinheit 6 führende Signalleitung ist mit 25 bezeichnet.

Fig. 3 zeigt den Verlauf des Drehmoments in Abhängigkeit vom Kurbelwinkel, wobei beispielsweise für das linke Bein die Kurve L und für das rechte Bein die Kurve R (strichliert) gemessen wird. Die Kurve R für das rechte Bein wurde um 180° verschoben, um die beiden Maxima besser vergleichen zu können. Für den Patienten in der Rehabilitation bzw. für den Sportler im Training ist nun anzustreben, beide Kurven möglichst gleichmäßig zu gestalten. Dabei kann die Aufzeichnung am Monitor als Feedback verwendet werden. Im dargestellten Fall sollte versucht werden, die Kurve R durch ein Ändern des Drehverhaltens derart zu beeinflussen, dass ein Drehmomenteinbruch im Bereich der Drehmomentspitze verhindert und beispielsweise ein Ergebnis gemäß Kurve V (punktiert) erreicht wird.

## Patentansprüche

1. Ergometer, vorzugsweise Fahrrad-Ergometer, mit einer in einem Rahmen (1) gelagerten Pedalanordnung (2) und einer einstellbaren Bremseinrichtung (5), wobei die beiden Pedale (7, 8) der Pedalanordnung (2) unabhängig voneinander, unter Ausschluss einer Kraftübertragung von einem Pedal zum anderen, gelagert sind, **dadurch gekennzeichnet, dass** jedem der beiden Pedale (7, 8) ein in seiner Leistung regelbarer Hilfsmotor (12) zuschaltbar ist.

2. Ergometer nach Anspruch 1, **dadurch gekennzeichnet, dass** jeder der beiden Hilfsmotoren (12) eine Anti-Spasmus-Steuerung aufweist, welche beim Auftreten einer plötzlichen Widerstandsänderung selbsttätig aktivierbar ist.

3. Ergometer nach Anspruch 1 oder 2, **dadurch gekennzeichnet, dass** für jedes Pedal (7, 8) eine separate Bremseinrichtung (5) vorgesehen ist, deren Bremskraft unabhängig voneinander regelbar ist.

4. Ergometer nach Anspruch 3, **dadurch gekennzeichnet, dass** die Bremseinrichtungen (5) an Schwungscheiben (4) des Ergometers angreifen.

5. Ergometer nach einem der Ansprüche 1 bis 4, **dadurch gekennzeichnet, dass** sich an der Kurbelachse (7', 8') jedes Pedals (7, 8) ein Drehmomentsensor (9) und/oder ein Drehzahlgeber (11) befindet, welcher mit einer Rechnereinheit (6) samt Anzeigeeinrichtung, vorzugsweise einem Monitor (10), in Verbindung steht.

6. Ergometer nach einem der Ansprüche 1 bis 5, **dadurch gekennzeichnet, dass** die beiden Pedale (7, 8) als Handkurbeln ausgebildet sind.

7. Ergometer nach einem der Ansprüche 1 bis 6, **dadurch gekennzeichnet, dass** eines der Pedale (7) eine Kurbelachse (7') mit einem rohrförmigen Fortsatz (13) und das andere Pedal (8) eine Kurbelachse (8') mit einem zylindrischen Fortsatz (14) aufweist, wobei der zylindrische Fortsatz (14) im rohrförmigen Fortsatz (13) drehbar gelagert ist.

8. Ergometer nach Anspruch 7, **dadurch gekennzeichnet, dass** beide Fortsätze (13, 14) zueinander fluchtende Radialbohrungen (13', 14') aufweisen, wobei durch Einsetzen einer Fixierschraube in die Radialbohrungen die Pedalanordnung (2) in einer 180° Geometrie fixierbar ist.

9. Ergometer nach einem der Ansprüche 5 bis 8, **dadurch gekennzeichnet, dass** der Drehmomentsensor (9) aus einem an der Kurbelachse (7', 8') befestigten Torsionsring (23) besteht, welcher mit einem vorzugsweise am Kettenschutzblech (22) fixierten Datenabnehmer (24) zusammenwirkt.

## Claims

1. An ergometer, preferably a bicycle ergometer, comprising a pedal arrangement (2) which is mounted in a frame (1) and an adjustable braking device (5), with the two pedals (7, 8) of the pedal arrangement (2) being mounted independently of each other, excluding the transmission of force from one pedal to another, **characterized in that** an auxiliary motor (12) can be hooked up to each of the two pedals (7, 8), with the output of the motor (12) being controllable.

2. An ergometer as claimed in claim 1, **characterized in that** each of the two auxiliary motors (12) can comprise an anti-spasm control unit which can be activated automatically during the occurrence of a sudden change in resistance.

3. An ergometer as claimed in claim 1 or 2, **characterized in that** a separate braking device (5) is provided for each pedal (7, 8) whose braking force can be controlled independent from each other.

4. An ergometer as claimed in claim 3, **characterized in that** the braking devices (5) act on disk flywheels (4) of the ergometer.

5. An ergometer as claimed in one of the claims 1 to 4, **characterized in that** a torque sensor (9) and/or a tachometer generator (11) are situated on the crank axle (7', 8') of each pedal (7, 8), which sensor or generator is in connection with a computer unit (6) plus display device, preferably a monitor (10).

6. An ergometer as claimed in one of the claims 1 to 5, **characterized in that** the two pedals (7, 8) are arranged as crank handles.

7. An ergometer as claimed in one of the claims 1 to 6, **characterized in that** one of the pedals (7) comprises a crank axle (7') with a tubular projection (13) and the other pedal (8) a crank axle (8') with a cylindrical projection (14), with the cylindrical projection (14) being rotatably held in the tubular projection (13).

8. An ergometer as claimed in claim 7, **characterized in that** the two projections (13, 14) are provided with mutually flush radial bores (13', 14'), with the pedal arrangement (2) being fixable in a 180° geometry by inserting a fixing screw into the radial bores.

9. An ergometer as claimed in one of the claims 5 to 8, **characterized in that** the torque sensor (9) consists of a torsion ring (23) which is fastened to the crank axles (7', 8') and co-operates with a data sensor (24) which is preferably fixed to the chain guard (22).

## Revendications

1. Ergomètre, en particulier ergomètre à bicyclette, comprenant, montés sur un cadre, un système de pédales (2) et un dispositif de freinage réglable (5), les deux pédales (7, 8) du système (2) étant montées indépendantes l'une de l'autre par exclusion d'une transmission de force d'une pédale à l'autre,
**caractérisé en ce qu'**
à chacune des deux pédales (7, 8) peut être accouplé un moteur auxiliaire (12) réglable en puissance.

2. Ergomètre selon la revendication 1,
**caractérisé en ce que**
chaque moteur auxiliaire (12) présente une commande antispasme qui peut être activée quand apparaît une variation soudaine de la résistance.

3. Ergomètre selon la revendication 1 ou 2,
**caractérisé en ce que**
pour chaque pédale (7, 8) est prévu un dispositif de freinage (5) dont la force de freinage est réglable indépendamment de celle de l'autre pédale.

4. Ergomètre selon la revendication 3,
**caractérisé en ce que**
les dispositifs de freinage (5) agissent sur des volants d'inertie (4) de l'ergomètre.

5. Ergomètre selon l'une des revendications 1 à 4,
**caractérisé en ce que**
sur l'axe de manivelle (7', 8') de chaque pédale (7, 8) est monté un capteur de couple (9) et/ou un tachymètre (11) qui est relié à une unité de calcul (6) comprenant un dispositif indicateur, de préférence un moniteur (10).

6. Ergomètre selon l'une des revendications 1 à 5,
**caractérisé en ce que**
les deux pédales (7, 8) ont la forme de manivelles.

7. Ergomètre selon l'une des revendications 1 à 6,
**caractérisé en ce qu'**
une pédale (7) porte sur son axe de manivelle (7') un prolongement tubulaire (13) et l'autre pédale (8) porte sur son axe de manivelle (8') un prolongement cylindrique (14) qui est monté en rotation dans le prolongement (13).

8. Ergomètre selon la revendication 7,
**caractérisé en ce que**
les deux prolongements (13, 14) présentent des alésages radiaux (13', 14') alignés permettant de fixer selon un angle de 180° le système de pédales (2), par introduction d'une vis de fixation dans les alésages radiaux.

9. Ergomètre selon l'une des revendications 5 à 8,
**caractérisé en ce que**
le capteur de couple (9) est constitué par une bague de torsion (23) fixée sur l'axe de manivelle (7', 8') et qui coopère avec une sortie de données (24) fixée sur une tôle de carter de chaîne (22).
